# FASCICULE DE BREVET EUROPEEN

(11) **EP 0 099 762 B1**
(45) Date de publication et mention de la délivrance du brevet: **07.01.1987**
(21) Numéro de dépôt: 83400992.0
(22) Date de dépôt: 17.05.1983
(51) Int. Cl.: E05B 49/00, E05F 15/20

(54) **Perfectionnements aux dispositifs de télécommande à code**
Kodierbare Fernsteuerungsanordnungen
Coded remote control devices

(30) Priorité: 04.06.1982 FR 8209791
(43) Date de publication de la demande: 01.02.1984
(73) Titulaire: Lewiner, Jacques, F-92210 Saint-Cloud (FR); Hennion, Claude, F-75005 Paris (FR)
(72) Inventeur: Lewiner, Jacques, F-92210 Saint-Cloud (FR); Hennion, Claude, F-75005 Paris (FR)
(74) Mandataire: Behaghel, Pierre

## Description

L'invention concerne les dispositifs destinés à assurer des commandes à distance, telles que notamment l'ouverture d'une porte de garage, à l'aide de signaux codés transmis dans l'espace sans support matériel.

Elle concerne plus particulièrement, parmi ces dispositifs, ceux qui comprennent un boîtier portatif agencé de façon à émettre les signaux codés et un récepteur monté sur l'organe à commander et agencé de façon à recevoir ces signaux, à les comparer à une référence préalablement enregistrée et à assurer la commande désirée lorsque cette comparaison révèle une identité entre un signal codé reçu et la référence, cette commande étant notamment le déverrouillage d'une porte suivi de l'ouverture automatique de cette porte.

On connaît les avantages présentés par les dispositifs de télécommande de ce genre, lesquels permettent en particulier aux automobilistes de manoeuvrer la porte de leur garage sans avoir à quitter leur voiture.

Mais les dispositifs connus du genre en question présentent certains inconvénients et en particulier le suivant: la télécommande peut être facilement assurée à l'aide du boîtier par n'importe quel porteur de ce boîtier et même par ceux qui n'en ont pas reçu l'autorisation du propriétaire dudit boîtier, comme c'est le cas lors des vols de ce boîtier.

Pour remédier à cet incovénient, il a déjà été proposé de faire comprendre au boîtier en question un clavier comportant au moins deux touches de commande et permettant de composer sur ce boîtier même le signal codé de télécommande à partir d'une séquence d'actionnement des touches du clavier conforme à un code prédéterminé (voir le brevet US-A-4167 833).

Seules alors les personnes qui connaissent ce code sont en mesure d'effectuer à l'aide du boîtier considéré les télécommandes auxquelles celui-ci est destiné.

Cette formule met ainsi le propriétaire du boîtier à l'abri des utilisations non autorisées de ce boîtier.

Un tel avantage est précieux.

Mais il est compensé par l'inconvénient suivant: la composition du code à l'instant même où la télécommande doit être effectuée est souvent fastidieuse et relativement longue, exigeant en particulier pour la manipulation du clavier un éclairage suffisant et la libération complète des deux mains de l'usager, ce qui dans certaines circonstances se révèle particulièrement gênant, voire à la limite prohibitif.

Pour supprimer cet inconvénient, il a été proposé par le brevet GB -A-1 531 951 de faire comprendre à un boîtier de télécommande du genre ci-dessus (mais comportant une clé de codage fixe, modifiable seulement en dehors des périodes d'usage véritable), des moyens pour enregistrer chaque signal codé de télécommande et des moyens pour assurer l'émission instantanée du signal codé ainsi enregistré en réponse à l'actionnement d'un organe de commande unique tel qu'un bouton-poussoir.

Cette formule permet une commande rapide dudit actionnement, mais elle n'est pas à l'abri des fraudes signalées ci-dessus, savoir d'une exploitation correcte de boîtier par des porteurs non habilités.

Pour remédier à l'ensemble de ces inconvénients conformément à l'invention, on fait comprendre au boîtier d'une part l'ensemble des moyens explicités ci-dessus (clavier à touches, moyens d'enregistrement et moyens de commande instantanée des émissions) et d'autre part des moyens pour conserver en mémoire pendant un temps to, qui peut être par exemple de l'ordre de 5 minutes, chaque signal codé de télécommande formé par un actionnement séquentiel correct des touches du clavier et des moyens pour effacer automatiquement ledit signal à la fin de ce temps to.

D'une manière plus précise l'invention concerne un dispositif destiné à assurer une commande à distance à l'aide de signaux codés, comprenant un boîtier portatif agencé de façon à émettre les signaux codés et un récepteur monté sur l'organe à commander et agencé de façon à recevoir les signaux, à les comparer à une référence préalablement enregistrée et à assurer la commande désirée lorsque cette comparaison révèle une identité entre un signal codé reçu et la référence, le boîtier comprenant un clavier à au moins deux touches de commande, des moyens pour transformer en signaux codés de télécommande les séquences codées d'actionnement desdites touches, des moyens pour enregistrer chacun desdits signaux codés de télécommande et des moyens pour assurer l'émission instantanée du signal codé ainsi enregistré en réponse à l'actionnement d'un organe de commande unique tel qu'un bouton-poussoir, caractérisé en ce que le boîtier comprend en outre des moyens pour conserver en mémoire chaque signal de télécommande pendant un temps to à compter de son enregistrement et pour effacer automatiquement ledit signal à la fin de ce temps to.

Dans des modes de réalisation préférés, on a recours en outre à l'une et/ou à l'autre des dispositions suivantes:
- le boîtier comporte des moyens pour effacer de la mémoire le signal codé dès son émission ou au bout d'un temps ti postérieur à sa première et éventuellement unique émission,
- le boîtier comporte des moyens pour renouveler automatiquement l'émission du signal codé tant que l'organe de commande demeure actionné,
- le boîtier comporte des moyens pour signaler les périodes où un signal codé y est enregistré,
- les moyens de signalisation selon l'alinéa précédent sont agencés de façon à afficher en clair le code lui-même au moment de son enregistrement et tant que le signal codé demeure en mémoire,
- le boîtier comporte en outre des moyens d'identification de ce boîtier, moyens agencés de façon à marquer spécialement chaque signal codé lors de son émission, le récepteur étant de son côté équipé de moyens propres à identifier les signaux codés ainsi marqués,
- dans un dispositif de télécommande selon l'alinéa précédent, le récepteur comprend des moyens pour neutraliser sélectivement les commandes dues à certains des signaux codés marqués et identifiés.

L'invention comprend, mises à part ces dispositions principales, certaines autres dispositions qui s'utilisent de préférence en même temps et dont il sera plus explicitement question ci-après.

Dans ce qui suit, l'on va décrire un mode de réalisation préféré de l'invention en se référant au dessin ci-annexé d'une manière bien entendu non limitative.

La figure unique, de ce dessin, montre très schématiquement un dispositif de télécommande à code établi selon l'invention.

D'une façon générale, on se propose d'assurer à distance, sans fil ni autre lien matériel, une commande quelconque qui, à titre d'exemple bien entendu non limitatif, sera supposée ci-après être le déverrouillage de la serrure 1 d'une porte 2 de garage, suivi de l'ouverture automatique de cette porte.

On a recours à cet effet:
- à un boîtier portatif de poche 3 équipé de moyens por élaborer et émettre un signal codé S,
- et à un récepteur 4 monté sur la serrure 1 ou à proximité immédiate de celle-ci et propre lui-même à élaborer un signal électrique de commande C susceptible de déverrouiller cette serrure lorsqu'il y a identité entre le signal S et un code de référence R préalablement enregistré dans le récepteur.

Les moyens pour élaborer et émettre le signal S comprennent:
- un clavier 5 à n touches 6 (le symbole n désignant un entier au moins égal à 2 et par exemple égal à 12 dans le mode de réalisation schématisé sur le dessin),
- un circuit électronique 7 alimenté par pile et comportant une mémoire propre à enregistrer pendant un temps to tout signal électrique codé élaboré par un actionnement séquentiel des touches 6, la séquence de cet actionnement déterminant le code dudit signal,
- un organe 8 propre à émettre dans l'espace environnant les signaux électriques codés S qu'il reçoit et qui se présentent généralement sous la forme d'une suite d'impulsions, l'émission en question étant de préférence exécutée par ondes électromagnétiques ou ultrasonores,
- un verrou électronique 9 interposé entre le circuit 7 et l'émetteur 8,
- et un bouton-poussoir 10 ou organe analogue à commande facile, agencé de façon telle que son actionnement, schématisé par le flèche P, ouvre le verrou 9 et assure ainsi l'émission, par l'organe 8, du signal S préalablement enregistré dans le circuit 7.

Le récepteur 4 comprend de son côté des moyens propres à recevoir les signaux S et éventuellement à les transformer en signaux électriques exploitables électroniquement, une mémoire dans laquelle a été enregistré au moins un code de référence R, des moyens pour comparer chaque signal reçu S à ce code R et des moyens pour émettre un signal électrique de commande C chaque fois qu'il y a identité entre le signal reçu S et le code R.

Sur le dessin on a supposé à titre purement illustratif que ce signal C permet de déverrouiller la serrure 1 en écartant de sa position de verrouillage dans la gâche 11 de la porte 2 un crochet ou analogue 12 faisant partie de la serrure à l'encontre d'une force de rappel engendrée par un ressort 13, de façon à rendre possible l'ouverture de ladite porte 2 par coulissement de celle-ci selon la flèche F.

La mise en oeuvre du dispositif de télécommande décrit ci-dessus est la suivante.

Lorsque le détenteur du boîtier 3 a l'intention d'assurer la télécommande à laquelle ce boîtier est destiné en un instant donné i, il dispose avant cet instant d'un délai de durée to pour préparer ce boîtier à cet effet.

Il peut donc choisir un moment quelconque de ce délai pour enregistrer dans le boîtier le signal codé de télécommande en actionnant séquentiel- lement selon le code connu de lui les touches du clavier de ce boîtier. Le moment en question est choisi à un instant où il peut libérer à la fois ses deux mains, où il peut éclairer suffisamment le clavier pour assurer son actionnement, etc...

Dans le mode de réalisation donné à titre d'exemple, ce moment peut être celui correspondant à un arrêt de l'automobiliste à un feu rouge à peu de distance du garage vers lequel il se déplace.

A l'instant effectif où la télécommande doit être réalisée, il suffit au détenteur du boîtier d'actionner une seule fois l'organe de commande 10, ce qui peut être effectué dans des conditions d'inconfort, par exemple dans l'obscurité et avec une seule main.

En effet, cet actionnement unique et facile de l'organe 10 assure à lui seul l'émission du signal codé complet préalablement enregistré.

Cette formule présente en outre l'avantage d'économiser l'énergie de la pile, puisque la durée de l'émission du signal codé peut être extrêmement courte et en particulier beaucoup plus courte que celle nécessaire à sa composition même par actionnements successifs des touches du clavier.

La durée to au cours de laquelle le signal codé demeure enregistré dans la mémoire du circuit 7 est avantageusement de l'ordre de quelques minutes, par exemple comprise entre 3 et 10 mn.

Dans certains cas, cette durée to peut être réglable à l'aide de moyens faciles à actionner montés sur le boîtier.

Les circuits du boîtier serant à l'enregistrement et à l'émission des signaux codés peuvent être agencés de façon telle que l'émission de chaque signal codé s'accompagne immédiatement de son effacement de la mémoire.

Mais il peut être au contraire préférable de conserver l'enregistrement de chaque signal codé pendant un certain temps t₁ après son émission.

En effet la télécommande peut exiger:
- une relativement grande proximité entre le boîtier 3 et le récepteur 4,
- une visée relativement précise du récepteur par l'émetteur 8 du boîtier, l'axe de cet émetteur devant être correctement centré sur le récepteur,
- et l'absence de tout écran opaque au rayonnement émis sur la trajectoire de celui-ci.

Il peut donc arriver que les conditions de distance, d'orientation et/ou de dégagement nécessaires pour assurer la télécommande désirée ne soient pas satisfaites et que, par site, la première émission de signal codé n'assure pas effectivement cette télécommande.

Le maintien en mémoire de ce signal après sa première émission permet alors de l'émettre à nouveau au moins une fois, et de préférence plusieurs fois, jusqu'à ce que les conditions nécessaires à l'exécution effective de la télécommande soient satisfaites.

Le renouvellement de cette émission peut être assuré automatiquement, par exemple une fois par seconde tant que le bouton-poussoir 10 demeure enfoncé.

Il peut être également asservi à chaque nouvel enfoncement dudit bouton-poussoir 10.

A la fin du temps ti - lequel peut être de l'ordre de quelques minutes, par exemple compris entre 1 et 5 minutes - le signal codé émis au moins une fois est effacé de la mémoire.

Les temps to et ti peuvent être combinés entre eux.

C'est ainsi que le temps ti peut être constitué très simplement par la fin du temps to lui-même, lequel correspond, on le rappelle, à la durée de la mise en mémoire de chaque signal codé à partir de son enregistrement dans le boîtier: il suffit dans ce cas de prévoir ce temps to relativement long et non influençable par l'actionnement du bouton-poussoir 10.

Ou bien encore le temps ti peut se substituer en partie au temps to: c'est ainsi que ce temps to peut être prévu illimité, son achèvement étant alors déterminé par celui du temps ti, lequel temps ti est lui-même initié par le premier déclenchement effectif d'une émission de signal codé, c'est-à-dire par le premier actionnement du bouton-poussoir 10.

Un certain nombre de perfectionnement peuvent être apportés selon l'invention à la télécommande ci-dessus décrite et en particulier les suivants.

Selon l'un de ces perfectionnements, on prévoit des moyens pour afficher sur le boîtier l'état enregistré de chaque signal codé dans ce boîtier.

A cet effet par exemple un voyant lumineux 14 peut être prévu de façon à être allumé pendant chaque période to postérieure à l'enregistrement d'un signal codé, l'extinction de ce voyant à la fin de chacune de ces périodes de durée to correspondant à l'effacement automatique du signal codé.

Dans un autre mode de réalisation de ce perfectionnement, l'affichage en question est celui du code lui-même en clair, et se présente par exemple sous la forme d'un nombre inscrit lors du codage derrière une fenêtre oblongue, notamment de l'une des manières usuellement adoptées dans les calculatrices de poche.

Cette dernière variante permet à l'usager de vérifier facilement l'exactitude de l'enregistrement préalable de son code.

Un autre perfectionnement est applicable au cas où la télécommande considérée peut être effectuée à partir d'une pluralité de boîtiers distincts.

Ce cas est par exemple celui de la commande de la porte d'un garage à plusieurs emplacements affectés respectivement à plusieurs véhicules appartenant à différents propriétaires, un boîtier de télécommande étant alors attribué à chacun de ces propriétaires.

Selon le perfectionnement en question, on prévoit des moyens pour identifier les émissions de télécommande provenant des différents boîtiers, chaque signal codé S émis par l'un de ces boîtiers étant spécialement marqué en fonction de son origine.

Une telle marque d'identification M peut par exemple correspondre à un ou deux numéros de codage s'ajoutant à un code proprement dit de plusieurs numéros, seul ce code proprement dit devant être enregistré dans le boîtier par actionnement du clavier lors de chaque mise en oeuvre du boîtier et le complément affecté à l'identification de ce boîtier étant automatiquement ajouté au signal codé au niveau de l'émission de ce dernier.

Le récepteur 4 est alors de son côté spécialement agencé de façon à identifier les différents signaux codés S affectés de leur marque M.

Le perfectionnement en question permet d'identifier les boîtiers émetteurs des commandes successives, ce qui peut être avantageux pour de nombreuses applications.

C'est ainsi que, pour l'application envisagée ci-dessus, une telle identification, associée éventuellement à un affichage et/ou à un enregistrement local, permet de contrôler les entrées et les sorties des différents véhicules dans le garage.

Le perfectionnement en question peut également être exploité de façon à réduire les inconvénients dus au vol ou à la perte de l'un des boîtiers.

Il suffit alors à cet effet, dans une telle hypothèse, de rendre le récepteur 4 insensible aux signaux codés S affectés de la marque M correspondant à ce boîtier volé ou perdu.

On évite ainsi l'obligation de changer de code pour le récepteur et pour l'ensemble des boîtiers, changement qui non seulement exige la collecte de tous ces appareils et une intervention technique sur chacun de ceux-ci, mais entraîne également des désagréments évidents au niveau des habitudes des usagers.

Selon encore un autre perfectionnement, on prévoit sur le boîtier 3 des moyens pour vérifier l'état de charge de la pile alimentant les circuits 7 à 9, ces moyens comprenant notamment un voyant lumineux en série avec la pile et avec un interrupteur électrique actionnable de l'extérieur du boîtier.

En suite de quoi, et quel que soit le mode de réalisation envisagé, on obtient finalement un dispositif de télécommande dont la constitution, le fonctionnement et les avantages résultent suffisamment de ce qui précède.

## Revendications

1. Dispositif destiné à assurer une commande à distance à l'aide de signaux codés, comprenant un boîtier portatif (3) agencé de façon à émettre les signaux codés et un récepteur (4) monté sur l'organe à commander (1,2) et agencé de façon à recevoir les signaux, à les comparer à une référence préalablement enregistrée et à assurer la commande désirée lorsque cette comparaison révèle une identité entre un signal codé reçu et la référence, le boîtier (3) comprenant un clavier (5) à au moins deux touches de commande (6), des moyens pour transformer en signaux codés de télécommande les séquences codées d'actionnement desdites touches, des moyens (7) pour enregistrer chacun desdits signaux codés de télécommande et des moyens (8, 9) pour assurer l'émission instantanée du signal codé ainsi enregistré en réponse à l'actionnement d'un organe de commande unique (10) tel qu'un bouton-poussoir, caractérisé en ce que le boîtier (3) comprend en outre des moyens pour conserver en mémoire chaque signal de télécommande pendant un temps to à compter de son enregistrement et pour effacer automatiquement ledit signal à la fin de ce temps to.

2. Dispositif de télécommande selon la revendication 1, caractérisé en ce que le boîtier (3) comporte des moyens pour effacer de la mémoire le signal codé dès son émission.

3. Dispositif de télécommande selon la revendication 1, caractérisé en ce que le boîtier (3) comporte des moyens pour effacer de la mémoire le signal codé au bout d'un temps ti postérieur à sa première et éventuellement unique émission.

4. Dispositif de télécommande selon l'une quelconque des revendications 1 et 3, caractérisé en ce que le boîtier (3) comporte en outre des moyens pour renouveler automatiquement l'émission du signal codé tant que l'organe de commande (10) demeure actionné.

5. Dispositif de télécommande selon l'une quelconque des précédentes revendications, caractérisé en ce que le boîtier (3) comporte en outre des moyens (14) pour signaler les périodes où un signal codé y est enregistré.

6. Dispositif de télécommande selon la revendication 5, caractérisé en ce que les moyens de signalisation sont agencés de façon à afficher en clair le code lui-même au moment de son enregistrement et tant que le signal codé demeure en mémoire.

7. Dispositif de télécommande selon l'une quelconque des précédentes revendications, caractérisé en ce que le boîtier (3) comprend en outre des moyens d'identification de ce boîtier, moyens agencés de façon à marquer spécialement (en M) chaque signal codé (S) lors de son émission, le récepteur (4) étant de son côté équipé de moyens propres à identifier les signaux codés ainsi marqués.

8. Dispositif de télécommande selon la revendication 7, caractérisé en ce que le récepteur (4) comprend des moyens pour neutraliser sélectivement les commandes dues à certains des signaux codés marqués et identifiés.

9. Dispositif de télécommande selon l'une quelconque des précédentes revendications, caractérisé en ce que le temps to est compris entre 3 et 10 minutes.

## Patentansprüche

1. Vorrichtung zur Fernsteuerung mittels kodierter Signale mit einem tragbaren Gehäuse (3) zur Aussendung kodierter Signale sowie mit einem an dem zu steuernden Organ (1, 2) montierten Empfänger (4), der derart ausgebildet ist, dass er die Signale empfängt, mit einer zuvor eingeschriebenen Referenz vergleicht und den gewünschten Steuervorgang ausführt, wenn der Vergleich Übereinstimmung zwischen einem empfangenen kodierten Signal und der Referenz ergibt, wobei das Gehäuse (3) eine Tastatur (5) mit wenigstens zwei Steuertasten (6), Mittel zur Umwandlung der kodierten Betätigungsfolgen der genannten Steuertasten in kodierte Fernsteuersignale, Mittel (7) zum Einschreiben jedes der kodierten Fernsteuersignale und Mittel (8, 9) zur unverzüglichen Aussendung des so eingespeicherten kodierten Signals bei der Betätigung eines einzigen Steuerorgans (10), z.B. eines Drucktastenschalters beinhaltet, dadurch gekennzeichnet, dass in dem Gehäuse (3) ferner Mittel vorgesehen sind zur Speicherung jedes Fernsteuersignals während einer mit dem Einschreiben des Signals beginnenden Zeit to und zum automatischen Löschen des Signals am Ende dieser Zeit to.

2. Fernsteuervorrichtung nach Anspruch 1, dadurch gekennzeichnet, dass das Gehäuse (3) Mittel aufweist, durch die das kodierte Signal bei seiner Aussendung in dem genannten Speicher gelöscht wird.

3. Fernsteuervorrichtung nach Anspruch 1, dadurch gekennzeichnet, dass das Gehäuse (3) Mittel aufweist, durch die das kodierte Signal am Ende einer Zeit t₁ in dem Speicher gelöscht wird, die zeitlich hinter der ersten und gegebenenfalls einzigen Aussendung des Signals liegt.

4. Fernsteuervorrichtung nach einem der Ansprüche 1 und 3, dadurch gekennzeichnet, dass das Gehäuse (3) ferner Mittel aufweist, durch die die Aussendung des kodierten Signals automatisch wiederholt wird, solange das Steuerorgan (10) betätigt bleibt.

5. Fernsteuervorrichtung nach einem der vorhergehenden Ansprüche, dadurch gekennzeichnet, dass das Gehäuse (3) ferner Mittel (14) aufweist, durch die die Perioden signalisiert werden, in denen ein kodiertes Signal dort eingeschrieben ist.

6. Fernsteuervorrichtung nach Anspruch 5, dadurch gekennzeichnet, dass die Mittel zur Signalisierung derart angeordnet sind, dass sie den Kode selbst in den Zeitpunkt seines Einschreibens und solange, wie das kodierte Signal in dem Speicher gehalten wird, in Klarschrift anzeigen.

7. Fernsteuervorrichtung nach einem der vorhergehenden Ansprüche, dadurch gekennzeichnet, dass das Gehäuse (3) ferner Mittel zur Identifizierung dieses Gehäuses enthält, die derart ausgebildet sind, dass sie jedes kodierte Signal (S) bei seiner Aussendung in spezieller Weise mit einer Markierung (M) versehen, und dass der Empfänger (4) seinerseits mit Mitteln ausgestattet ist, die eine Identifizierung der auf diese Weise markierten kodierten Signale ermöglichen.

8. Fernsteuervorrichtung nach Anspruch 7, dadurch gekennzeichnet, dass der Empfänger (4) Mittel zur selektiven Neutralisierung der Steuervorgänge besitzt, die von gewissen Arten der markierten und identifizierten kodierten Signale verursacht werden.

9. Fernsteuervorrichtung nach einem der vorhergehenden Ansprüche, dadurch gekennzeichnet, dass die Zeit to zwischen 3 und 10 Minuten liegt.

## Claims

1. A device for providing a remote control by means of coded signals, comprising a portable case (3) adapted so as to transmit the coded signals and a receiver (4) mounted on the member to be controlled (1, 2) and adapted to receive the signals, to compare them with a previously stored reference and to provide the desired control when this comparison reveals identity between a coded signal received and the reference, the case (3) comprising a keyboard (5) with at least two control keys (6), means for transforming into coded remote control signals the coded sequences of actuation of said keys, means (7) for recording each of said coded remote control signals, and means (8, 9) for ensuring the instantaneous transmission of the coded signal thus stored in response to the actuation of a single control member (10) such as a push-button, characterized in that the case (3) further comprises means for keeping each remote control signal stored in memory for a time to from its recording moment and for automatically erasing said signal at the end of this time to.

2. The remote control device according to claim 1, characterized in that the case (3) comprises means for erasing the coded signal from the memory immediately after transmission thereof.

3. The remote control device according to claim 1, characterized in that the case (3) comprises means for erasing the coded signal from the memory after a time ti subsequent to its first and possibly single transmission.

4. The remote control device according to any one of claims 1 and 3, characterized in that the case (3) further comprises means for automatically renewing the transmission of the coded signal as long as the control member (10) remains actuated.

5. The remote control device according to any one of the preceding claims, characterized in that the case (3) further comprises means (14) for signalling the periods when a coded signal ist stored therein.

6. The remote control device according to claim 5, characterized in that the signalling means are adapted so as to display in clear the code itself at the moment of recording thereof and as long as the coded signal remains stored in memory.

7. The remote control device according to any one of the preceding claims, characterized in that the case (3) further comprises means for identifying this case, these means being adapted so as to specially mark (at M) each coded signal (S) at the moment of transmission thereof, the receiver (4) being equipped with means adapted to identify the coded signals thus marked.

8. The remote control device according to claim 7, characterized in that the receiver (4) comprises means for selectively neutralizing the controls due to some of the marked and identified coded signals.

9. The remote control device according to any one of the preceding claims, characterized in that the time to is between 3 and 10 minutes.
